# EUROPÄISCHE PATENTSCHRIFT

(11) **EP 2 276 375 B1**
(45) Veröffentlichungstag und Bekanntmachung des Hinweises auf die Patenterteilung: **10.02.2016**
(21) Anmeldenummer: 09737734.5
(22) Anmeldetag: 28.04.2009
(51) Int. Cl.: A47B 88/04

(54) **BESCHLEUNIGUNGSVORRICHTUNG MIT ZWEI ENERGIESPEICHERN**
ACCELERATION APPARATUS WITH TWO ENERGY STORES
DISPOSITIF D'ACCÉLÉRATION COMPORTANT DEUX ACCUMULATEURS D'ÉNERGIE

(30) Priorität: 29.04.2008 DE 102008021458
(43) Veröffentlichungstag der Anmeldung: 26.01.2011
(73) Patentinhaber: Zimmer, Günther, 77866 Rheinau (DE); Zimmer, Martin, 77866 Rheinau (DE)
(72) Erfinder: Zimmer, Günther, 77866 Rheinau (DE); Zimmer, Martin, 77866 Rheinau (DE)
(74) Vertreter: Thämer, Wolfgang
(86) Internationale Anmeldenummer: PCT/DE2009/000583
(87) Internationale Veröffentlichungsnummer: WO 2009/132626

(56) Entgegenhaltungen:
- WO-A1-2005/102108
- WO-A2-2008/034626
- DE-U1-202004 005 322

## Beschreibung

Die Erfindung betrifft eine Beschleunigungsvorrichtung mit einem in einem Gehäuse geführten Mitnahmeelement, das mittels eines sich von einem Anfangsenergiewert auf einen Restenergiewert entladenden Energiespeichers von einer kraft- und/oder formschlüssig gesicherten Parkposition in eine Endposition förderbar ist, wobei die Beschleunigungsvorrichtung eine Führungsvorrichtung mit einem zweiten Energiespeicher umfasst, der bei Lage des Mitnahmeelements in der Parkposition auf einen Anfangsenergiewert geladen ist, wobei der erste Energiespeicher ein mechanischer Energiespeicher ist und wobei der zweite Energiespeicher eine Druck- oder eine Zugfeder umfasst sowie eine kombinierte Verzögerungs- und Beschleunigungsvorrichtung mit einer derartigen Beschleunigungsvorrichtung.

Aus der DE 20 2004 005 322 U1 ist eine Beschleunigungsvorrichtung bekannt. Zur Änderung der Vorspannung einer Zugfeder kann die Lage einer Feder-Umlenkrolle geändert werden. Mit dieser Maßnahme kann der genutzte Arbeitsbereich der linearen Federkennlinie verschoben werden.

Die WO 2008/034626 A2 offenbart eine Beschleunigungsvorrichtung mit einer mittels einer federbelasteten Scheibe umgelenkten Feder. Sobald die umgelenkte Feder stärker gespannt ist, wird die Scheibe unter Belastung ihrer Stützfeder verschoben. Hiermit können kurzfristig auftretende Kraft- und Spannungsänderungen der vorgespannten umgelenkten Feder aufgenommen werden.

Der vorliegenden Erfindung liegt die Problemstellung zugrunde, eine Beschleunigungsvorrichtung und eine kombinierte Verzögerungs- und Beschleunigungsvorrichtung mit einem Energiespeicher zu entwickeln, wobei zumindest die dynamischen Eigenschaften der Beschleunigungsvorrichtung beeinflussbar sind.

Diese Problemstellung wird mit den Merkmalen des Hauptanspruches gelöst. Dazu umfasst die Führungsvorrichtung ein Führungselement zur Zwangsführung des erstgenannten Energiespeichers. Nach dem Auslösen des Mitnahmeelements aus der Parkposition ist durch den sich vom Anfangsenergiewert auf einen Restenergiewert entladenden zweiten Energiespeicher mittels des Führungselements die Energieänderungsrate des erstgenannten Energiespeichers zumindest in einem Teilintervall des Entladezeitintervalls des erstgenannten Energiespeichers steuerbar. Der erste Energiespeicher umfasst eine Zugfeder, die mindestens zwei Bereiche unterschiedlicher Federsteifigkeit hat. Ein Bereich höherer Federsteifigkeit liegt an einer Umlenkvorrichtung an und umschlingt diese zumindest bereichsweise. Außerdem ist die Federsteifigkeit der Beschleunigungsvorrichtung kleiner als die minimal zulässige Federsteifigkeit einer Einzelfeder, die den Hub des Mitnahmeelements mit den gleichen Kräften ermöglicht.

Weitere Einzelheiten der Erfindung ergeben sich aus den Unter-ansprüchen und der nachfolgenden Beschreibung schematisch dargestellter Ausführungsformen.
- Figur 1:: Kombinierte Verzögerungs- und Beschleunigungsvorrichtung mit einem Mitnahmeelement in der Parkposition;
- Figur 2:: Vorrichtung aus Figur 1 mit dem Mitnahmeelement in der Endposition;
- Figur 3:: Energie-Zeit-Diagramm des ersten Energiespeichers;
- Figur 4:: Teilquerschnitt einer Beschleunigungsvorrichtung mit einem verstellbaren Anschlag und einem Rastelement;
- Figur 5:: Kombinierte Verzögerungs- und Beschleunigungsvorrichtung mit einer den ersten Energiespeicher endseitig führenden Führungsvorrichtung in der Parkposition;
- Figur 6:: Fig. 5 mit dem Mitnahmeelement in der Endposition.

Die Figuren 1 und 2 zeigen jeweils in einem Längsschnitt eine kombinierte Verzögerungs- und Beschleunigungsvorrichtung (10) mit einem Gehäuse (11) und einem darin geführten Mitnahmeelement (40). Das Mitnahmeelement (40) ist von einer in der Figur 1 dargestellten kraft- und/oder formschlüssigen Parkposition (1) in eine in der Figur 2 dargestellten Endposition (2) und zurück förderbar.

Eine derartige Verzögerungs- und Beschleunigungsvorrichtung (10) wird beispielsweise als Teil eines Führungssystems, z.B. einer Schubladenführung oder einer Schiebetüranordnung eingesetzt, um beispielsweise ein bewegliches Möbelteil gegenüber einem feststehenden Möbelteil kontrolliert abzubremsen und in eine Endlage zu bewegen. Diese Endlage kann z.B. eine offene oder geschlossene Endlage des Möbelteils sein. Hierbei ist die Verzögerungs- und Beschleunigungsvorrichtung (10) an einem der beiden relativ zueinander beweglichen Möbelteile befestigt. An dem jeweils anderen Möbelteil ist ein hier nicht dargestelltes Betätigungselement angeordnet. Das Gehäuse (11) - von den zwei z.B. zueinander spiegelsymmetrischen Gehäuseteilen ist in den Figuren nur ein Gehäuseteil dargestellt - weist beispielsweise zwei Durchgangsbohrungen (12) auf, in denen es mittels Befestigungsmitteln z.B. am Möbelstück befestigt werden kann.

Beispielsweise beim Schließen einer Schublade kontaktiert in einem an die geschlossene Endlage der Schublade angrenzenden Teilhub das Betätigungselement das Mitnahmeelement (40), löst es aus der Parkposition (1) und führt es in der Einfahrhubrichtung (5) entlang einer Führungseinrichtung (21) in die Endposition (2), vgl. Figur 2.

Sobald das Betätigungselement das Mitnahmeelement (40) aus der Parkposition (1) gelöst hat, wird die Bewegung der Schublade mittels der Verzögerungsvorrichtung (30) abgebremst. Beispielsweise gleichzeitig wird die Beschleunigungsvorrichtung (50) aktiviert, die die Schublade entgegen der Wirkung der Verzögerungsvorrichtung (30) in die z.B. geschlossene Endlage zieht. Das Mitnahmeelement (40) bleibt bis zum Erreichen der Schubladenendlage im Eingriff mit dem Betätigungselement.

Beim Öffnen der Schublade zieht das Betätigungselement das Mitnahmeelement (40) von der Endposition (2) in die Parkposition (1). Dort löst sich das Betätigungselement vom Mitnahmeelement (40).

Die Verzögerungsvorrichtung (30) umfasst eine Zylinder-Kolbeneinheit (32), von der in den Figuren 1 und 2 nur der Zylinder (33) und die Kolbenstange (34) dargestellt sind. Die Zylinder-Kolbeneinheit (32) kann pneumatisch oder hydraulisch betätigt sein. Der Verdrängungsraum liegt in diesem Ausführungsbeispiel zwischen dem Kolben und dem Zylinderkopf (35), der Ausgleichsraum wird mittels des Kolbens und des Zylinderbodens (36) begrenzt.

Der Hub des Kolbens und der Kolbenstange (34) beträgt z.B. 110 Millimeter. Auf dem Kolbenstangenkopf (37) ist das Mitnahmeelement (40) schwenkbar gelagert. Die Schwenkachse liegt in der Darstellung der Figuren 1 und 2 normal zur Zeichnungsebene.

Die Beschleunigungsvorrichtung (50) umfasst einen am Mitnahmeelement (40) und am Gehäuse (11) in jeweils einer u-förmigen Ausnehmung (47, 13) befestigten Energiespeicher (52) sowie eine im Gehäuse (11) geführte Führungsvorrichtung (60).

Der Energiespeicher (52) ist z.B. ein mechanischer Energiespeicher (52) und umfasst in diesem Ausführungsbeispiel eine Zugfeder (53). Diese hat beispielsweise zwei Bereiche (56, 57) unterschiedlichen Durchmessers, von denen der Bereich (56) kleineren Durchmessers an einer Umlenkvorrichtung (70) anliegt und diese bereichsweise umschlingt. Der Umschlingungswinkel beträgt beispielsweise bei Lage des Mitnahmeelements (40) in der Parkposition (1) 183 Grad, vgl. Figur 1.

Die Zugfeder (53) kann einen konstanten Durchmesser aufweisen. Auch kann sie, z.B. bei einem lang gestalteten Gehäuse, ohne Umlenkung ausgeführt sein. Ebenfalls ist es denkbar, anstatt einer Zugfeder (53) eine Druckfeder, eine Spiralfeder, etc. zwischen dem Gehäuse (11) und dem Mitnahmeelement (40) anzuordnen. Hierbei kann ein Übertragungselement, z.B. ein Seil, zwischen der Feder und dem Mitnahmeelement (40) angeordnet sein. Das Mitnahmeelement (40) kann auch mittels eines Getriebes, z.B. eines Hebelgetriebes mit dem Energiespeicher (52) verbunden sein.

Die in den Figuren 1 und 2 dargestellte Zugfeder (53) hat eine Nennlänge - dies ist die Länge der ungespannten Feder zwischen den Anlageverdickungen (54, 55) - von z.B. 170 Millimetern. Ihr Gesamthub beträgt beispielsweise 116 Millimeter, das sind etwa 68 % der Nennlänge. In der Darstellung der Figur 2 ist die Zugfeder (53) bis auf einen Resthub von 76 Millimetern entspannt und in der Figur 1 um den Gesamthub gelängt. Der genutzte Hub der Zugfeder (53) beträgt z.B. 31 % des Hubs des Mitnahmeelements (40). Er ist somit kleiner als 80 % des Hubs des Mitnahmeelements (40). Im geladenen Zustand bewirkt der Anfangsenergiewert der Zugfeder (53) z.B. eine Zugkraft von 20 Newton. Im entladenen Zustand der Figur 2 bewirkt der Restenergiewert der Zugfeder (53) eine Zugkraft von z.B. 11 Newton.

Die einteilige Zugfeder (53) hat in diesem Ausführungsbeispiel einen konstanten Drahtdurchmesser von z.B. 0,85 Millimetern. Der an den mitnehmerseitigen Aufnahmebereich der Feder (53) angrenzende erste Bereich (56) hat beispielsweise einen Außendurchmesser von 4,7 Millimetern. Seine Länge im ungespannten Zustand beträgt z.B. 55 % der Nennlänge der Zugfeder (53). An diesen Bereich (56) grenzt mit einem Übergangsbereich (58) der gehäuseseitige zweite Bereich (57) der Zugfeder (53) an, der beispielsweise einen Außendurchmesser von 7,1 Millimetern hat. Seine ungespannte Länge beträgt im Ausführungsbeispiel etwa 44 % der Nennlänge der Feder (53). Der Durchmesser des zweiten Bereichs (57) ist größer als das 1,5-fache des Durchmessers des ersten Bereichs (56).

Die Federsteifigkeit des ersten Bereichs (56) beträgt im Ausführungsbeispiel 0,16 Newton pro Millimeter. Die Federsteifigkeit des zweiten Bereiches (57) beträgt z.B. 0,1 Newton pro Millimeter. Der Kehrwert der Gesamtsteifigkeit der Zugfeder (53) ist bei dieser Hintereinanderschaltung der Federbereiche (56, 57) die Summe der Kehrwerte der einzelnen Federsteifigkeiten. Die Zugfeder (53) kann auch mehr als zwei Bereiche unterschiedlicher Federsteifigkeiten aufweisen. Bei einer Ausführung der Zugfeder mit einem konstanten Außendurchmesser und einer konstanten Drahtstärke ist die Federsteifigkeit über die Länge der Feder (53) konstant.

Die in der Zugfeder (53) gespeicherte Energie, gemessen in Joule, ergibt sich aus dem Integral der Federkraft entlang des Federhubs. Im Ausführungsbeispiel ist der erste Energiespeicher (52) in der Parkposition (1) maximal geladen. Dieser Energiewert wird im Folgenden als Anfangsenergiewert des ersten Energiespeichers (52) bezeichnet. Der Restenergiewert des ersten Energiespeichers (52) ist der Energiewert, den die Zugfeder (53) in der Endposition (2) hat. Die Energieänderungsrate des ersten Energiespeichers (52) ergibt sich aus der Differentiation der Energiefunktion nach der Zeit.

Die Führungsvorrichtung (60) umfasst ein Führungselement (61) und einen Energiespeicher (62), der im Folgenden als zweiter Energiespeicher (62) bezeichnet ist.

Das Führungselement (61) ist z.B. ein quaderförmiger Führungsschlitten (61), der beidseitig in jeweils einer Führungsnut (14) im Gehäuse (11) zwangsgeführt ist. Die Führungsnuten (14) sind gerade ausgebildet und z.B. parallel zur Führungseinrichtung (21) des Mitnahmeelements (40) angeordnet. Sie können schmäler als der Führungsschlitten (61) sein. Der Führungsschlitten (61) hat dann z.B. eine in die Gehäusenut (14) ragende Führungsschiene. An ihren beiden Stirnseiten sind die Führungsnuten (14) mittels Anschlagleisten (15, 16) begrenzt. Diese Anschlagleisten (15, 16) können ein- oder verstellbar sein, um die Länge der Führungsnuten (14) zu verkürzen oder zu verlängern oder um die Lage der Führungsnuten (14) im Gehäuse (11) zu verändern. Gegebenenfalls genügt die Einstellung an nur einer Führungsnut (14).

An seiner der Zugfeder (53) abgewandten Stirnseite trägt der Führungsschlitten (61) z.B. einen Führungszapfen (64). Dieser Führungszapfen (64) ragt in den zweiten Energiespeicher (62) und wird von diesem geführt. Der zweite Energiespeicher (62) umfasst beispielsweise eine Druckfeder (63), die sich am Führungsschlitten (61) und im Gehäuse (11) abstützt.

Die Druckfeder (63) hat z.B. einen Außendurchmesser von 8,5 Millimeter und eine Drahtstärke von 0,7 Millimeter. Die in der Figur 2 dargestellte teilentspannte Druckfeder (63) hat eine Länge von 85 Millimetern und eine Restkraft von 11 Newton. Im gespannten Zustand, vgl. Figur 1, beträgt die Federlänge 42,5 Millimeter und die Kraft 19,8 Newton. Der Hub der Druckfeder (63) beträgt somit etwa 39 % des Hubs des Mitnahmeelements (40). Er ist in diesem Ausführungsbeispiel kleiner als 70 % des Hubs des Mitnahmeelements (40).

Anstatt als Druckfeder (63) kann der zweite Energiespeicher (62) als Zugfeder ausgeführt sein. Diese Zugfeder ist dann z.B. außerhalb des vom ersten Energiespeicher (52) umgebenen Raums (19) zwischen dem Gehäuse (11) und dem Führungsschlitten (61) angeordnet.

Beim alleinigen Betrieb hat der zweite Energiespeicher (63) beispielsweise eine konstante Energieänderungsrate bezogen auf sein Entlade- oder sein Aufladezeitintervall. Der Hub dieser Druckfeder (63) ist durch die Hubbegrenzungen des Führungsschlittens (61) begrenzt. Das Entladezeitintervall ist im Ausführungsbeispiel dasjenige Zeitintervall, das der Führungsschlitten (61) zum Zurücklegen des Weges vom rechten Anschlag (15), vgl. Figur 1, zum linken Anschlag (16) benötigt.

Gegebenenfalls kann im Gehäuse (11) eine z.B. federbelastete Rastnase angeordnet sein, die den Führungsschlitten (61) in der Parkposition (1) verrastet. Beim Überschreiten der Rastkraft wird dann der Führungsschlitten (61) freigegeben. Auch ist es denkbar, den Führungsschlitten (61) in einer Richtung normal zu einer der Führungsnuten (14) z.B. mittels einer Feder zu belasten. Der Führungsschlitten (61) wird dann erst freigegeben, wenn die Vorschubkraft des zweiten Energiespeichers (62) die durch die zusätzliche Feder erhöhte Haftreibung überschreitet.

An der dem zweiten Energiespeicher (63) abgewandten Seite des Führungsschlittens (61) ist im Ausführungsbeispiel die Umlenkvorrichtung (70) angeordnet. Diese umfasst z.B. eine drehbar auf einer Achse (74) gelagerte Umlenkrolle (71) mit einer Lauffläche, die beidseitig mittels Führungsscheiben (73) begrenzt ist. Die Achse (74) liegt beispielsweise in einer gabelförmigen Aufnahme (75) des Führungsschlittens (61). Anstatt einer drehbaren Umlenkrolle (71) kann auch ein relativ zum Führungsschlitten (61) feststehendes Umlenksegment eingesetzt werden.

Bei einer Ausführung der Verzögerungs- und Beschleunigungsvorrichtung (10) mit einer direkt im Gehäuse (11) drehbar gelagerten oder befestigten Umlenkvorrichtung (70) kann die Führungsvorrichtung (60) an einer anderen Stelle auf den ersten Energiespeicher (52) einwirken.

Das Mitnahmeelement (40) ist im Ausführungsbeispiel der Figuren 1 und 2 beispielsweise mittels zweier Führungsbolzen (42, 43) in der Führungseinrichtung (21) geführt. Letztere umfasst zwei einander gegenüber im Gehäuse (11) angeordnete Führungsnuten (22), von denen im Längsschnitt nur eine dargestellt ist. Das Mitnahmeelement (40) ragt mit zwei Anlageschultern (44, 45) unterschiedlicher Höhe aus dem Gehäuse (11) heraus. Hierbei ist die vom Zylinder (33) abgewandte Anlageschulter (44) höher als die dem Zylinder (33) zugewandte Anlageschulter (45). Diese beiden Anlageschultern (44, 45) begrenzen eine Mitnahmeausnehmung (46).

Die beiden Führungsnuten (22) umfassen jeweils einen geraden (23) und einen an diesen in Richtung des Zylinders (33) angrenzenden gebogenen Abschnitt (24). Letzterer ist in den Darstellungen der Figuren 1 und 2 nach oben gebogen. Die gedachten Mittellinien der Führungsschienen (22) spannen eine Ebene auf, in der auch die Mittellinie der Kolbenstange (34) liegt. An seiner der Mitnahmeausnehmung (46) abgewandten Seite hat das Mitnahmeelement (40) eine Federaufnahme (47).

Nach der Montage der kombinierten Verzögerungs- und Beschleunigungsvorrichtung (10) in ein Führungssystem steht beispielsweise bei einer geöffneten Schublade das Mitnahmeelement (40) in der in der Figur 1 dargestellten Parkposition (1). Die Kolbenstange (34) der Zylinder-Kolbeneinheit (32) ist eingefahren. Der erste (52) und der zweite Energiespeicher (62) sind geladen. Die Führungsvorrichtung (60) liegt am rechten Anschlag (15). Die gespannte Zugfeder (53) ist so angeordnet, dass der gelängte Bereich (57) niedriger Federsteifigkeit die Umlenkrolle (71) nicht berührt.

Wird beispielsweise die Schublade geschlossen, kontaktiert das Betätigungselement das Mitnahmeelement (40) an der Anlageschulter (44) und zieht es aus der Parkposition (1) heraus. Das Mitnahmeelement (40) wird hierbei derart gekippt, dass die Anlageschultern (44, 45) das Betätigungselement umgreifen. Bei der weiteren Relativbewegung der beiden Möbelteile zueinander zieht das Betätigungselement das Mitnahmeelement (40) entlang der Führungseinrichtung (21) in Richtung der Endposition (2). Die Kolbenstange (34) der Zylinder-Kolbeneinheit (32) wird herausgezogen. In der Verzögerungsvorrichtung (30) komprimiert der Kolben der Zylinder-Kolbeneinheit (32) den Verdrängungsraum. Hierbei kann das im Verdrängungsraum komprimierte pneumatische oder hydraulische Medium gedrosselt in den Ausgleichsraum verdrängt werden. Gegebenenfalls wird, z.B. bei einer hydraulischen Zylinder-Kolbeneinheit (32), zusätzlich hydraulisches Fluid aus einem externen Ausgleichsbehälter in den Ausgleichsraum zugeführt. Die Drosselung kann entlang der Kolbenhubbewegung z.B. abnehmen. Die Bewegung des Mitnahmeelements (40) - und damit der Schublade - wird abgebremst.

Mit dem Beginn der Hubbewegung des Mitnahmeelements (40) wirkt die Beschleunigungsvorrichtung (50) auf das Mitnahmeelement (40). Die Zugfeder (53) zieht sich zusammen und zieht das Mitnahmeelement (40) in Richtung der Endposition (2). Der erste Energiespeicher (52) wird entladen.

In der Figur 3 ist die gespeicherte Energie des ersten Energiespeichers als Ordinatenwert über dem Entladezeitintervall als Abszissenwert stark vereinfacht aufgetragen. Die Maßeinheit des Entladezeitintervalls sind Sekunden. Aufgrund der hier betrachteten geringen Energie- und Zeitintervalle ist die Energiefunktion in Geradenabschnitten dargestellt. Zum Zeitpunkt des Koordinatenursprungs kontaktiert das Betätigungselement das Mitnahmeelement (40). Die in der Zugfeder (53) gespeicherte Energie sinkt vom Anfangsenergiewert mit einer z.B. konstanten Energieentladungsrate bis zu einem ersten Zeitpunkt (81).

Sobald die Kraft der Zugfeder (53) auf die Umlenkvorrichtung (70) kleiner ist als der durch den Anfangsenergiewert und eine eventuelle Verrast- oder Haftkraft verursachte Schwellenkraftwert der Druckfeder (63), schiebt die Druckfeder (63) den Führungsschlitten (61) mit der Umlenkvorrichtung (70) in der Darstellung der Figur 1 nach links. Hierbei gibt der zweite Energiespeicher (62) Energie ab. Der Führungsschlitten (61) mit der Umlenkvorrichtung (70) wird entlang der Gehäuseführung (14) bewegt. Der an der Umlenkvorrichtung (70) anliegende erste Energiespeicher (52) wird somit mittels der Führungsvorrichtung (60) zwangsgeführt.

Die Energieabgabe des zweiten Energiespeichers (62) bewirkt beispielsweise eine Verminderung der Energieabgabe pro Zeiteinheit des ersten Energiespeichers (52). Der Betrag der Energieänderungsrate des ersten Energiespeichers (52) wird geringer. Im Diagramm der Figur 3 ist dies im zweiten Zeitintervall (84) zwischen den Zeitpunkten (81) und (82) dargestellt. Die Änderung der gespeicherten Energie des ersten Energiespeichers (52) erfolgt entlang einer flacheren Gerade als im erstgenannten Zeitintervall.

Sobald die Führungsvorrichtung (60) in Bewegung gesetzt ist, ändert sich auch der Quotient aus der Vorschubkraft auf das Mitnahmeelement (40) und dem Hub des Mitnahmeelements. Dieser Quotient ist ein Maß für die Federsteifigkeit des Gesamtsystems. Der Betrag dieses Quotienten ist beispielsweise geringer als der Betrag des entsprechenden Quotienten des ersten Energiespeichers (52). Dieser Betrag kann geringer sein als der minimal erforderliche Betrag der Federsteifigkeit einer einzelnen Feder (53) für die Kraftdifferenz und den Hub des Mitnahmeelements (40). Die minimale erforderliche Federsteifigkeit dieser Einzelfeder ergibt sich u.a. aus dem maximalen Federdurchmesser, der minimalen Drahtstärke und der werkstoffabhängigen maximal zulässigen Schubspannung.

Sobald der Führungsschlitten (61) den linken Anschlag (16) erreicht hat, drückt der zweite Energiespeicher (62) mit der durch seinen Restenergiewert verursachten Restkraft gegen den Anschlag (16) und den ersten Energiespeicher (52). Beim weiteren Hub des Mitnahmeelements (40) wird der erste Energiespeicher (52) nicht weiter mittels des zweiten Energiespeichers (62) gesteuert.

Im Diagramm der Figur 3 schlägt der Führungsschlitten (61) zum zweiten Zeitpunkt (82) am linken Anschlag (16) an. Die sich nun einstellende Energieänderungsrate des ersten Energiespeichers (52) entspricht der Energieänderungsrate während des ersten Zeitintervalls (83).

Die Federsteifigkeit des Gesamtsystems entspricht nun wieder der Federsteifigkeit der Zugfeder (53).

Sobald das Mitnahmeelement (40) die Endposition (2) erreicht hat, verbleibt der erste Energiespeicher (52) mit einem Restenergiewert. Mit der hierdurch verursachten Restkraft hält die Zugfeder (53) das Mitnahmeelement (40) in der Endposition (2).

Mittels der beschriebenen Beschleunigungsvorrichtung wird die Schublade entgegen der Wirkung der Verzögerungsvorrichtung (30) beschleunigt und langsam in ihre z.B. geschlossene Endlage geführt. Hier bleibt sie ruckfrei stehen. Mittels dieser Vorrichtung wird somit das dynamische Verhalten der Beschleunigungsvorrichtung (50) beeinflusst.

Das Entladezeitintervall des zweiten Energiespeichers (62) kann auch zu Beginn oder am Ende des Entladezeitintervalls des ersten Energiespeichers (52) liegen. Auch kann das Entladezeitintervall des zweiten Energiespeichers (62) einen oder beide Endpunkte des Entladezeitintervalls des ersten Energiespeichers (52) überlappen. Es ist auch denkbar, die beiden Entladezeitintervalle identisch auszuführen.

Soll beispielsweise der Endpunkt des Entladezeitintervalls des zweiten Energiespeichers (62) zeitlich vorverlegt werden, wird beispielsweise der Anschlag (16) in der Figur 4 nach rechts versetzt. Dies kann z.B. mittels Umstecken und Verrasten erfolgen. Auch ein Verstellen des Anschlags (16) mittels Stellschrauben ist denkbar. Hiermit wird der Restenergiewert des zweiten Energiespeichers (62) erhöht. Beispielsweise kann hiermit das Zeitintervall des Betrags der niedrigen Entladerate des ersten Energiespeichers (52) verkürzt werden.

Um den Endpunkt des Entladezeitintervalls des zweiten Energiespeichers (62) zeitlich nach hinten zu verschieben, wird beispielsweise der Anschlag (16) in der Figur 4 nach links versetzt.

Um die Energieentladungsrate des ersten Energiespeichers (52) zeitlich früher zu beeinflussen, kann beispielsweise der rechte Anschlag (15) für die Führungsvorrichtung (60) nach rechts versetzt werden.

Soll die Energieentladungsrate des ersten Energiespeichers (52) erst zeitlich später beeinflusst werden, kann beispielsweise der federbelasteter Rastanschlag (91) wie in der Figur 4 dargestellt ausgebildet sein. Der geladene zweite Energiespeicher (62) drückt mittels des Führungsschlittens (61) den Rastanschlag nach unten und überfährt ihn, sobald die Belastung der Umlenkvorrichtung (70) einen Schwellenwert unterschritten hat.

Die Verzögerungs- und Beschleunigungsvorrichtung (10) kann so ausgelegt sein, dass die Energieänderung pro Zeiteinheit weitgehend konstant ist. Für den Bediener ergibt sich so eine gleichförmige Bewegung der Schublade.

Beim Öffnen der Schublade schiebt das Betätigungselement das Mitnahmeelement (40) von der Endposition (2) in die Parkposition (1). Die Kolbenstange (34) mit dem Kolben wird beispielsweise nahezu widerstandsfrei eingefahren. Die Zugfeder (53) wird gespannt, wobei die Dehnung des Bereichs (57) niedriger Federsteifigkeit höher ist als die Dehnung des Bereichs (56) hoher Federsteifigkeit. Gleichzeitig wird die Druckfeder (63) komprimiert, sobald die Kraft auf die Umlenkvorrichtung (70) die Druckkraft der Druckfeder (63) übersteigt. Bei der weiteren Bewegung des Mitnahmeelements (40) schlägt beispielsweise der Führungsschlitten (61) an den rechten Anschlag (16) an. Der zweite Energiespeicher (62) ist nun auf seinen Anfangsenergiewert geladen.

Bei der weiteren Bewegung des Mitnahmeelements (40) wird nur der erste Energiespeicher (52) weiter geladen. Sobald das Mitnahmeelement (40) die Parkposition (1) erreicht hat, löst sich das Betätigungselement von der kombinierten Verzögerungs- und Beschleunigungsvorrichtung (10). Beide Energiespeicher (52, 62) sind auf ihre jeweiligen Anfangsenergiewerte geladen. Die Schublade kann jetzt vollständig geöffnet werden.

Die Zeitintervalle des Laden des ersten Energiespeichers (52) und des Ladens des zweiten Energiespeichers (62) können sich von den Entladezeitintervallen unterscheiden. Die Aufladerate der beiden Energiespeicher kann über das gesamte Aufladezeitintervall weitgehend konstant sein. Der Bediener kann damit pro Zeiteinheit dieses gesamten Intervalls der Vorrichtung eine weitgehend konstante Energie zuführen.

In den Figuren 5 und 6 ist eine Verzögerungs- und Beschleunigungsvorrichtung (10) dargestellt, in der der zweite Energiespeicher (62) das gehäuseseitige Ende (59) des ersten Energiespeichers (52) führt. In diesem Ausführungsbeispiel umfassen beide Energiespeicher (52, 62) Zugfedern (53, 66), deren einander zugewandte Federenden (59, 67) in jeweils einer am Führungsschlitten (61) befestigten Federaufnahme (68, 69) aufgenommen sind. Der Führungsschlitten (61) ist beispielsweise zwischen zwei gehäuseseitigen, z.B. einstellbaren Anschlägen (15, 16) in einer Gehäuseführung (14) beweglich. Ein Rastanschlag (91) hält den Führungsschlitten (61) mit dem zweiten Energiespeicher (62) bis zum Überschreiten eines Kraftschwellenwerts in der Ausgangsposition.

Das Gehäuse (11), die Verzögerungsvorrichtung (30), das Mitnahmeelement (40), der erste Energiespeicher (52), der Führungsschlitten (61), die Anschläge (15, 16) und das Rastelement (91) sind beispielsweise ähnlich aufgebaut wie im Zusammenhang mit dem Ausführungsbeispiel der Figuren 1 und 2 beschrieben. Die Umlenkvorrichtung (70) ist z.B. im Gehäuse (11) befestigt.

Sobald das Betätigungselement das Mitnahmeelement (40) auslöst, zieht der geladene erste Energiespeicher (52) das Mitnahmeelement (40) aus der Parkposition (1) in Richtung der Endposition (2). Nach dem Lösen des Führungsschlittens (61) geben beide Energiespeicher (52, 62) kinetische Energie ab. Die Energieänderungsrate des ersten Energiespeichers (52) nimmt ab. Die Bewegung des Mitnahmeelements (40) wird beschleunigt, bis der zweite Energiespeicher (62) seinen Restenergiewert erreicht hat. Beispielsweise entspricht in diesem Zeitintervall der Kehrwert der Federsteifigkeit der Beschleunigungsvorrichtung (50) der Summe der Kehrwerte der einzelnen Federsteifigkeiten der beiden Zugfedern (53, 66). Sobald der zweite Energiespeicher (62) seinen Restenergiewert erreicht hat, wird das Mitnahmeelement (40) nur noch mittels des ersten Energiespeichers (52) angetrieben. Die Energieänderungsrate dieses Energiespeichers (52) nimmt nun wieder den Ausgangswert an.

In diesem Ausführungsbeispiel beträgt der Hub der ersten Zugfeder (53) beispielsweise 80 % des Hubs des Mitnahmeelements (40).

Auch diese Beschleunigungsvorrichtung (50) kann so eingestellt sein, dass die Energieabgabe über die Zeit weitgehend konstant ist. Ebenfalls ist es denkbar, die Vorrichtung so auszulegen, dass die erreichte Federsteifigkeit niedriger ist als die minimal zulässige Federsteifigkeit einer Einzelfeder, die den Hub des Mitnahmeelements (40) mit den gleichen Kräften ermöglicht.

Die Energieänderung des ersten (52) und/oder des zweiten Energiespeichers (62) kann progressiv, degressiv, intermittierend oder nichtlinear sein. Auch Kombinationen der vorstehend beschriebenen Ausführungsbeispiele sind denkbar.

### Bezugszeichenliste:

- 1: Parkposition
- 2: Endposition

- 5: Einfahrhubrichtung

- 10: Kombinierte Verzögerungs- und Beschleunigungsvorrichtung
- 11: Gehäuse
- 12: Durchgangsbohrungen
- 13: Federaufnahme, u-förmige Ausnehmung
- 14: Geradführung, Führungsnut, Gehäusenut, Gehäuseführung
- 15: Anschlagleiste, Anschlag
- 16: Anschlagleiste, Anschlag

- 19: umgebener Raum

- 21: Führungseinrichtung
- 22: Führungsnuten
- 23: gerader Abschnitt von (22)
- 24: gebogener Abschnitt von (22)

- 30: Verzögerungsvorrichtung
- 32: Zylinder-Kolbeneinheit
- 33: Zylinder
- 34: Kolbenstange
- 35: Zylinderkopf
- 36: Zylinderboden
- 37: Kolbenstangenkopf

- 40: Mitnahmeelement
- 42: Führungsbolzen
- 43: Führungsbolzen
- 44: Anlageschulter
- 45: Anlageschulter
- 46: Mitnahmeausnehmung
- 47: Federaufnahme, u-förmige Ausnehmung

- 50: Beschleunigungsvorrichtung, Zugvorrichtung
- 52: Energiespeicher, erster Energiespeicher, erstgenannter Energiespeicher
- 53: Zugfeder
- 54: Anlageverdickungen
- 55: Anlageverdickungen
- 56: erster Bereich von (53), Bereich hoher Federsteifigkeit, Bereich kleinen Durchmessers
- 57: zweiter Bereich von (53), Bereich niedriger Federsteifigkeit
- 58: Übergangsbereich
- 59: Ende von (53)

- 60: Führungsvorrichtung
- 61: Führungselement, Führungsschlitten
- 62: zweiter Energiespeicher
- 63: Druckfeder
- 64: Führungszapfen

- 66: Zugfeder
- 67: Ende von (66)
- 68: Federaufnahme
- 69: Federaufnahme

- 70: Umlenkvorrichtung
- 71: Umlenkrolle

- 73: Führungsscheiben
- 74: Drehachse
- 75: gabelförmige Aufnahme

- 81: erster Zeitpunkt
- 82: zweiter Zeitpunkt
- 83: erstes Zeitintervall
- 84: zweites Zeitintervall
- 85: drittes Zeitintervall

- 91: Rastanschlag

- W: Energie
- t: Zeit

## Patentansprüche

1. Beschleunigungsvorrichtung (50) mit einem in einem Gehäuse (11) geführten Mitnahmeelement (40), das mittels eines sich von einem Anfangsenergiewert auf einen Restenergiewert entladenden Energiespeichers (52) von einer kraft- und/oder formschlüssig gesicherten Parkposition (1) in eine Endposition (2) förderbar ist, wobei die Beschleunigungsvorrichtung (50) eine Führungsvorrichtung (60) mit einem zweiten Energiespeicher (62) umfasst, der bei Lage des Mitnahmeelements (40) in der Parkposition (1) auf einen Anfangsenergiewert geladen ist, wobei der erste Energiespeicher (52) ein mechanischer Energiespeicher (52) ist und wobei der zweite Energiespeicher (62) eine Druck- (63) oder eine Zugfeder (66) umfasst,
- wobei die Führungsvorrichtung (60) ein Führungselement (61) zur Zwangsführung des erstgenannten Energiespeichers (52) umfasst
- wobei nach dem Auslösen des Mitnahmeelements (40) aus der Parkposition (1) durch den sich vom Anfangsenergiewert auf einen Restenergiewert entladenden zweiten Energiespeicher (62) mittels des Führungselements (61) die Energieänderungsrate des erstgenannten Energiespeichers (52) zumindest in einem Teilintervall des Entladezeitintervalls des erstgenannten Energiespeichers (52) steuerbar ist
- wobei der erste Energiespeicher (52) eine Zugfeder (53) umfasst, die mindestens zwei Bereiche (56, 57) unterschiedlicher Federsteifigkeit hat,
- wobei ein Bereich (56) höherer Federsteifigkeit an einer Umlenkvorrichtung (70) anliegt und diese zumindest bereichsweise umschlingt und
- wobei die Federsteifigkeit der Beschleunigungsvorrichtung (50) kleiner ist als die minimal zulässige Federsteifigkeit einer Einzelfeder, die den Hub des Mitnahmeelements (40) mit den gleichen Kräften ermöglicht.

2. Beschleunigungsvorrichtung (50) nach Anspruch 1, **dadurch gekennzeichnet, dass** die Führungsvorrichtung (60) im Gehäuse (11) in einer Geradführung (14) geführt ist.

3. Beschleunigungsvorrichtung (50) nach Anspruch 2, **dadurch gekennzeichnet, dass** der Hub der Führungsvorrichtung (60) mittels mindestens eines Anschlags (15; 16) begrenzt ist.

4. Beschleunigungsvorrichtung (50) nach Anspruch 3, **dadurch gekennzeichnet, dass** dieser Anschlag (15; 16) ein- oder verstellbar ist.

5. Beschleunigungsvorrichtung (50) nach Anspruch 1, **dadurch gekennzeichnet, dass** das Entladezeitintervall des erstgenannten Energiespeichers (52) größer oder gleich dem Entladezeitintervall des zweiten Energiespeichers (62) ist.

6. Beschleunigungsvorrichtung (50) nach Anspruch 1 oder 5, **dadurch gekennzeichnet, dass** das Entladezeitintervall des erstgenannten Energiespeichers (52) und das Entladezeitintervall des zweiten Energiespeichers (62) am gleichen Zeitpunkt enden.

7. Beschleunigungsvorrichtung (50) nach Anspruch 1, **dadurch gekennzeichnet, dass** zumindest der erstgenannte Energiespeicher (52) eine Zugfeder (53) umfasst.

8. Beschleunigungsvorrichtung (50) nach Anspruch 7, **dadurch gekennzeichnet, dass** die Zugfeder (53) zumindest bereichsweise eine Umlenkvorrichtung (70) umschlingt.

9. Kombinierte Verzögerungs- und Beschleunigungsvorrichtung (10), die eine Beschleunigungsvorrichtung (50) nach Anspruch 1 umfasst.

## Claims

1. Acceleration device (50) with an entrainment element (40) guided in a housing (11) and adapted to be moved from a parked position (1) secured by force-locked and/or form-locked means to an end position (2) by energy storage means (52) discharging from an initial energy level to a residual energy level, the acceleration device (50) comprising a guiding device (60) with a second energy storage (62) loaded to an initial energy level when entrainment element (40) is in its parked position (1), the first energy storage (52) being a mechanical energy storage (52) and second energy storage (62) comprising a compression spring (63) or a tension spring (66),
- the guiding device (60) comprising a guiding element (61) for the forced guidance of first-mentioned energy storage (52),
- the rate of change of the energy level of first-mentioned energy storage (52) being adapted to be controlled by guiding element (61) in at least a portion of the discharge period of first-mentioned energy storage (52) as second energy storage (62) discharges from its initial energy level to a residual energy level upon release of entrainment element (40) from its parked position (1),
- the first energy storage (52) comprising a tension spring (53) having at least two ranges (56, 57) of different spring stiffness,
- a range (56) of higher spring stiffness engaging and being at least partly wrapped around a deflecting device (70) and
- the spring stiffness of acceleration device (50) being lower than the minimum of permissible spring stiffness of a single spring enabling the stroke of entrainment element (40) to be obtained with the same forces.

2. Acceleration device (50) as claimed in claim 1, **characterized by** guiding device (60) being guided in housing (11) in rectilinear guiding means (14).

3. Acceleration device (50) as claimed in claim 2, **characterized by** the stroke of guiding device (60) being limited by at least one stop element (15; 16).

4. Acceleration device (50) as claimed in claim 3, **characterized by** that stop element (15; 16) being adjustable.

5. Acceleration device (50) as claimed in claim 1, **characterized by** the discharge period of first-mentioned energy storage (52) being greater than or equal to the discharge period of second energy storage (62).

6. Acceleration device (50) as claimed in claim 1 or 5, **characterized by** the discharge periods of first and second energy storage (52, 62) terminating at the same point in time.

7. Acceleration device (50) as claimed in claim 1, **characterized by** at least first-mentioned energy storage (52) comprising a tension spring (53).

8. Acceleration device (50) as claimed in claim 7, **characterized by** tension spring (53) being at least partly wrapped around diflecing device (70).

9. Combined retarding and acceleration device (10) comprising an acceleration device (50) as claimed in claim 1.

## Revendications

1. Dispositif d'accélération (50) avec un élément d'entraînement (40) guidé dans un carter (11) qui peut être transporté depuis une position de stationnement(1) où il est bloqué par adhérence et/ou par complémentarité de forme à une position finale (2) à l'aide d'un accumulateur d'énergie(52) se déchargeant depuis une valeur d'énergie initiale jusqu'à une valeur d'énergie restante, le dispositif d'accélération (50) comprenant un dispositif de guidage (60) avec un deuxième accumulateur d'énergie (62) qui est chargé à une valeur d'énergie initiale lorsque l'élément d'entraînement (40) se trouve dans la position de stationnement (1), le premier accumulateur d'énergie (52) étant un accumulateur d'énergie mécanique (52) et le deuxième accumulateur d'énergie (62) comprenant un ressort de compression (63) ou un ressort de traction (66),
- le dispositif de guidage (60) comprenant un élément de guidage (61) destiné au guidage forcé du premier accumulateur d'énergie (52),
- le taux de changement d'énergie du premier accumulateur d'énergie (52) pouvant être réglé à l'aide de l'élément de guidage (61) au moins pour un intervalle partiel de l'intervalle de déchargement de l'accumulateur d'énergie mentionné en premier (52) après le déclenchement de l'élément d'entraînement (40) dans la position de stationnement (1) par le deuxième accumulateur d'énergie (62) se déchargeant depuis la valeur d'énergie initiale à une valeur d'énergie restante,
- le premier accumulateur d'énergie (52) comprenant un ressort de traction (53) avec au moins deux zones (56, 57) des raideurs différentes,
- une zone (56) de raideur plus élevée étant en contact avec un dispositif de renvoi (70) et entourant ledit dispositif au moins partiellement et
- la raideur du dispositif d'accélération (50) étant inférieure à la raideur minimale admissible d'un ressort individuel qui permet la course de l'élément d'entraînement avec les mêmes forces.

2. Dispositif d'accélération (50) selon la revendication 1, **caractérisé en ce que** le dispositif de guidage (60) dans le carter est guidé par un guidage rectiligne (14).

3. Dispositif d'accélération (50) selon la revendication 2, **caractérisé en ce que** la course du dispositif de guidage (60) est limitée par au moins une butée (15, 16).

4. Dispositif d'accélération (50) selon la revendication 3, **caractérisé en ce que** cette butée (15, 16) est réglable.

5. Dispositif d'accélération (50) selon la revendication 1, **caractérisé en ce que** l'intervalle de déchargement de l'accumulateur d'énergie mentionné en premier (52) est supérieur ou égal à l'intervalle de déchargement du deuxième accumulateur d'énergie (62).

6. Dispositif d'accélération (50) selon les revendications 1 ou 5, **caractérisé en ce que** l'intervalle de déchargement de l'accumulateur d'énergie mentionné en premier (52) et l'intervalle de déchargement du deuxième accumulateur d'énergie (62) se terminent en même temps.

7. Dispositif d'accélération (50) selon la revendication 1, **caractérisé en ce qu'**au moins l'accumulateur d'énergie mentionné en premier (52) comprend un ressort de traction (53) .

8. Dispositif d'accélération (50) selon la revendication 7, **caractérisé en ce que** le ressort de traction (53) entoure au moins partiellement un dispositif de renvoi (70).

9. Dispositif combiné de décélération et d'accélération (10) comprenant un dispositif d'accélération (50) selon la revendication 1.
